# EUROPÄISCHE PATENTANMELDUNG

(11) **EP 0 242 423 A2**
(43) Veröffentlichungstag der Anmeldung: **28.10.1987**
(21) Anmeldenummer: 86106775.9
(22) Anmeldetag: 17.05.1986
(51) Int. Cl.: G07F 11/70, G07F 9/10

(54) **Speisenautomat**

(30) Priorität: 24.04.1986 DE 3613932
(71) Anmelder: TEPRO-Präzisionstechnik GmbH, D-7733 Mönchweiler (DE)
(72) Erfinder: Knoll, Hans, D-7433 Dettingen (DE)
(74) Vertreter: Witte, Alexander, Dr.-Ing.

(57) **Zusammenfassung**

Ein Speisenautomat weist einen Vorratsschrank für eine Mehrzahl gekühlter oder ungekühlter Speisen sowie einen quadeförmigen Ofen (40) auf. Eine Wand (42) des Ofens (40) ist mit einer Eingangstür (46) und eine andere Wand (43) mit einer Ausgangstür (47) zum Einbringen bzw. Entnehmen einer Speisenschale (28) versehen. Eine erste Fördereinrichtung (49) dient zum Überführen der Speisenschalen (28) aus dem Vorratsschrank durch die Eingangstür (46) in den Ofen (40). Eine zweite Fördereinrichtung (50) dient zum Überführen der Speisenschalen (28) durch die Ausgangstür (47) in eine Ausgabeposition.

Um bei möglichst kompaktem Aufbau einen einfachen Bewegungsablauf der verschiedenen bewegten Elemente zu erreichen, grenzen die Wände (42, 43) über eine Ecke des Ofens (40) aneinander.

## Beschreibung

Die Erfindung betrifft einen Speisenautomaten mit einem Vorratsschrank für eine Mehrzahl gekühlter oder ungekühlter Speisen, mit einem quaderförmigen Ofen, bei dem eine Wand mit einer Eingangstür und eine andere Wand mit einer Ausgangstür zum Einbringen bzw. Entnehmen einer Speisenschale versehen ist und mit einer ersten Fördereinrichtung zum Überführen der Speisenschalen aus dem Vorratsschrank durch die Eingangstür in den Ofen sowie einer zweiten Fördereinrichtung zum Überführen der Speisenschalen durch die Ausgangstür in eine Ausgabeposition.

Ein derartiger Speisenautomat ist aus der DE-OS 34 12 899 bekannt.

Der bekannte Speisenautomat ist in der beschriebenen Weise modular aufgebaut. Der Ausgabeschrank ist mit allen zum Auswählen und Bezahlen der Speisen erforderlichen Einheiten ausgerüstet, außerdem enthält er die zum Übernehmen, ggf. Erwärmen, und auch zum Ausgeben der Speisen erforderlichen Elemente.

Demgegenüber ist ein Vorratsschrank vorgesehen, der lediglich zum Lagern der Speisen, insbesondere gekühlter oder tiefgekühlter Speisen, dient. Der Vorratsschrank kann dann, wenn eine bestimmte Anzahl von Speisen aus ihm entnommen wurde, gegen einen neuen, gefüllten Vorratsschrank ausgetauscht werden, ohne daß der Ausgabeschrank hierzu verfahren werden muß.

Bei dem bekannten Speisenautomaten ist in den beiden aneinandergrenzenden Seitenwänden von Vorratsschrank bzw. Ausgabeschrank eine langgestreckte, senkrecht verlaufende Öffnung vorgesehen, die sich nahezu über die gesamte Höhe der Schränke erstreckt. Die Öffnung in der Seitenwand des Ausgabeschranks ist offen, während sich in der Öffnung des Vorratsschrankes ein jalousieartiger Rollschieber befindet, der für eine Wärmeisolierung des Vorratsschranks gegenüber dem Ausgabeschrank sorgt. Lediglich in einer Höhenposition dieses Rollschiebers ist eine Übergabeöffnung vorgesehen, die zusammen mit dem Rollschieber in senkrechter Richtung verfahren werden kann, so daß aus einer Ebene des Vorratsschranks eine Speisenschale in den Ausgabeschrank übernommen werden kann.

Hierzu ist ein Transportschieber vorgesehen, der vorzugsweise im Ausgabeschrank angeordnet und dort in mindestens zwei Richtungen verfahrbar ist. Zum einen ist der Transportschieber in der Höhe verfahrbar, so daß er jede Ebene der gelagerten Speisenschalen im Vorratsschrank anfahren kann, zum anderen ist er aber auch seitlich in den Vorratsschrank - durch die Übergabeöffnung hindurch - verfahrbar, so daß er eine Speisenschale aus dem Vorratsschrank nehmen und in den Ausgabeschrank überführen kann.

Der Transportschieber überführt die ausgewählte Speisenschale im Ausgabeschrank zunächst in eine vorgegebene Höhe, in der die Speisenschale seitlich auf eine Übergabeposition verbracht wird. Aus der Übergabeposition heraus wird die Speisenschale bei dem bekannten Speisenautomaten mittels eines Transportbandes nach vorne in einen Durchlauf-Mikrowellenofen gefördert, der hierzu am vorderen und hinteren Ende mit einer Klapptür versehen ist. Nach einem kurzen Aufenthalt im Mikrowellenofen,währenddessen die Speise in geeigneter Weise erwärmt wurde, verläßt die Speisenschale auf dem Transportband den Mikrowellenofen nach vorne und gelangt dann auf eine schräg angestellte Rutsche, auf der die Speisenschale in die Ausgabeposition rutscht, die durch einen vorderen Anschlag definiert ist. Die Ausgabeposition ist bei dem bekannten Speisenautomaten nach außen ständig geöffnet.

Bei dem bekannten Speisenautomaten ist damit eine relativ aufwendige Mechanik erforderlich, um die verschiedenen Bewegungsabläufe beim Transport der Speisen aus dem Vorratsschrank durch den Ofen hindurch zur Ausgabeposition hin zu synchronisieren. Insbesondere müssen die Türen des Ofens so aufeinander abgestimmt werden, daß sie jeweils zum richtigen Zeitpunkt geöffnet sind, wenn die Speisenschale in den Ofen hinein bzw. aus dem Ofen heraus befördert werden soll, weil es zu erheblichen Betriebsstörungen führen würde, wenn eine Speise entweder bei verschlossenem Eingang des Ofens hängenbleibt oder nicht rechtzeitig aus dem Ofen herausgefördert wird.

Ein weiterer Nachteil des bekannten Speisenautomaten liegt darin, daß infolge von Inhomogenitäten der räumlichen Wärmeverteilung im Ofen eine ebenfalls inhomogene Erwärmung der Speisen auftritt, so daß im Extremfall bei Einsatz von tiefgekühlten Speisen als Ausgangsmaterial diese Speisen in einer Form ausgegeben werden, bei der ein Teil der Speise vollständig erwärmt ist, während ein anderer Teil noch kalt oder gar gefroren ist.

Ein weiterer Nachteil der bekannten Vorrichtung ist, daß die Fördereinrichtungen zum Fördern der Speisenschalen in den Ofen hinein und aus dem Ofen heraus relativ kompliziert aufgebaut sind und daher eine Quelle möglicher Störungen sein können. Die Störunanfälligkeit ist jedoch bei dem erfindungsgemäßen Speisenautomaten ein besonders wichtiger Punkt, weil diese Automaten häufig im Stoßbetrieb eingesetzt werden, beispielsweise während der Mittagspause in einem Fabrikationsbetrieb, und daher gewährleistet sein muß, daß alle Benutzer auch ohne Wartezeiten ihre Speisen erhalten. Schließlich ist bei dem bekannten Speisenautomaten noch von Nachteil, daß der Ofen im Inneren des Automaten verhältnismäßig schlecht zugänglich ist, so daß bei Reparatur- oder Wartungsarbeiten größere Stillstandszeiten auftreten.

Der Erfindung liegt daher die Aufgabe zugrunde, einen Speisenautomaten der eingangs genannten Art dahingehend weiterzubilden, daß die vorstehend genannten Nachteile vermieden werden. Insbesondere soll der Bewegungsablauf im Bereich des Ofens bei minimalem Raumbedarf vereinfacht werden.

Diese Aufgabe wird erfindungsgemäß dadurch gelöst, daß die Wände über eine Ecke des Ofens aneinandergrenzen.

Die der Erfindung zugrundeliegende Aufgabe ist auf diese Weise vollkommen gelöst, weil die Speisenschalen auf einer um 90° abgewinkelten Bahn durch den Ofen gefördert werden, so daß nur ein minimaler Raum benötigt wird, und gleichzeitig durch die kompakte Anordnung die Bewegungsabläufe in besonders einfacher Weise miteinander koordiniert werden können.

Bei einer bevorzugten Ausgestaltung der Erfindung sind die Türen als die Ecke übergreifendes, beide Türen bildendes Winkelteil ausgebildet.

Diese Maßnahme hat den Vorteil, daß durch eine einzige Betätigungseinheit beide Türen durch eine einfache lineare Bewegung geöffnet bzw. geschlossen werden können. Irgendwelche Koordinationsprobleme zwischen den Öffnungsbewegungen der beiden Türen können somit nicht auftreten.

Bei einer weiteren Ausgestaltung der Erfindung ist im Ofen ein Drehteller angeordnet, auf den die Speisenschalen mittels der ersten Fördereinrichtung aufsetzbar und von dem die .Speisenschalen mittels der zweiten Fördereinrichtung abnehmbar sind.

Diese Maßnahme hat den Vorteil, daß durch Drehen der Speisenschale im Ofen mögliche Inhomogenitäten der Wärmeverteilung im Ofen ausgeglichen werden, weil durch die Drehung der Speisenschale alle Bereiche der Speise in möglicherweise unterschiedliche Wärmezonen gelangen. Bei Verwendung eines Mikrowellenofens hat die Drehung der Speisenschale darüber hinaus noch den Vorteil, daß die Feldverteilung der Mikrowellen im Ofen ständig verändert wird, so daß Zonen stark unterschiedlicher Wärmeentwicklung nicht auftreten können.

Bei einer bevorzugten Ausgestaltung dieses Ausführungsbeispieles weist der Drehteller radiale Ausnehmungen auf, in die teleskopartige Halter der ersten Fördereinrichtung greifen.

Diese Maßnahme hat den Vorteil, daß die Speisenschalen mit einer extrem einfachen Fördereinrichtung in den Mikrowellenofen eingebracht und auch aus diesem wieder entnommen werden können, weil beispielsweise beim Beschicken des Ofens die teleskopartigen Halter, auf denen sich die aus dem Vorratsschrank entnommene Speisenschale befindet, in die radialen Ausnehmungen des Drehtellers hineinfahren und sich anschließend absenken können, so daß die Speisenschale nunmehr auf dem Drehteller aufsitzt. Nach dem Herausfahren der teleskopartigen Halter kann nun die Speisenschale auf dem Drehteller gedreht werden und nach Erwärmung in einer beliebigen Winkelstellung aus dem Ofen herausgeschoben werden. Hierzu ist bei einer bevorzugten Ausgestaltung der Erfindung als zweite Fördereinrichtung eine Kraftfahrzeug-Motorantenne vorgesehen.

Diese Maßnahme hat den Vorteil, daß eine Kraftfahrzeug-Motorantenne ein preiswertes Massenprodukt ist, das in zuverlässiger Weise gestattet, mit elektrischen Steuersignalen eine definierte Axialbewegung auszuüben, wobei die Kraft der in diesen Motorantennen verwendeten Antriebsmotoren durchaus ausreichend bemessen ist, um außer den Reibungswiderständen im auszufahrenden Teleskop der Motorantenne auch noch eine linear gerichtete Kraft auszuüben, die ausreichend ist, um eine Speisenschale der hier interessierenden Größe zu verfahren.

Bei einem weiteren Ausführungsbeispiel der Erfindung ist der Ofen verschiebbar und durch eine Öffnung in einer Wand des Speisenautomaten entnehmbar.

Diese Maßnahme hat den Vorteil, daß es auch ungeübtem Personal, sei es in regelmäßigen Intervallen, sei es von Fall zu Fall, ohne weiteres möglich ist, den Ofen durch die Öffnung aus dem Gehäuse des Speisenautomaten herauszuziehen und dort eingehend zu reinigen. Nebenbei erhöht sich damit auch die Servicefreundlichkeit des Speisenautomaten, weil selbstverständlich der Ofen auch zu Reparaturzwecken in der genannten Weise aus dem Gehäuse gezogen werden kann.

Bei einer besonders bevorzugten Variante dieses Ausführungsbeispiels läuft der Ofen auf Rollen.

Diese Maßnahme hat den Vorteil, daß der Ofen besonders leicht aus dem Gehäuse herausgezogen werden kann, es eignen sich jedoch daneben auch Gleit- oder sonstige Führungen, wie sie an sich bekannt sind.

Bei einer weiteren Variante dieser Ausgestaltung der Erfindung ist der Ofen in einer ersten Richtung quer zu einer zweiten Richtung verschiebbar, in der die Speisen aus dem Ofen ausgegeben werden.

Diese Maßnahme hat den Vorteil, daß bei einem Speisenautomaten mit Zuführung der Speisen in den Ofen von hinten oder von einer Seite und Ausgabe an der Vorderseite die zum Einbringen bzw. Ausgeben erforderlichen Aggregate nicht im Wege stehen, wenn der Ofen aus dem Gehäuse herausgezogen wird.

Weitere Vorteile ergeben sich aus der Beschreibung und der beigefügten Zeichnung.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in der Zeichnung dargestellt und werden in der nachfolgenden Beschreibung näher erläutert. Es zeigen:
Fig. 1 eine perspektivische Gesamtdarstellung eines erfindungsgemäßen Speisenautomaten;
Fig. 2 ein Ausführungsbeispiel eines Ofens, wie er in einem erfindungsgemäßen Speisenautomaten verwendet werden kann:
Fig. 3 eine perspektivische Darstellung des in Fig. 2 gezeigten Ausführungsbeispiels;
Fig.4a und 4b eine Draufsicht in eine Seitenansicht des Ofens gemäß den Fig. 2 und 3 zur weiteren Erläuterung von Ausführungsbeispielen;
Fig. 5 eine Darstellung, ähnlich Fig. 4a, zur Erläuterung einer verwendeten Fördereinrichtung;
Fig. 6 eine Darstellung, ähnlich Fig. 5, jedoch zur Erläuterung einer weiteren Fördereinrichtung;
Fig. 7 eine schematisierte Seitenansicht, teilweise im Schnitt, des Inneren eines Ausgabeschranks zur Erläuterung eines Ausführungsbeispiels einer Fördereinrichtung gemäß Fig. 6;
Fig. 8 eine Schnittdarstellung eines weiteren Ausführungsbeipiels eines Ofens in einem Speisenautomaten in seitlicher Ansicht;
Fig. 9 das Ausführungsbeispiel gemäß Fig. 8 in einer Ansicht von vorne.

In _{F}ig. 1 bezeichnet 10 insgesamt einen Speisenautomaten, der aus einem Vorratsschrank 11 und einem Ausgabeschrank 12 besteht, die in Fig. 1 in voneinander abgerückter Lage dargestellt sind.

Der Vorratsschrank 11 ist mit einer Wählstation 14 versehen, an der die im Vorratsschrank 11 enthaltenen Speisen aufgeführt sind und die ggf. auch Schaltelemente, beispielsweise Wahltasten o.dgl., enthält, damit der Benutzer des Speisenautomaten 10 die von ihm gewünschten Speisen auswählen kann.

Der Ausgabeschrank 12 ist mit einer Betragsanzeige 16 versehen, auf der der vom Benutzer zu entrichtende Geldbetrag angezeigt wird. Eine Nummernanzeige 17 zeigt nochmals an, welche Speisen ausgewählt wurden und sich gerade in Bearbeitung befinden. Über einen Geldschlitz 18 oder einen Kartenschlitz 19 kann nun Münzgeld oder eine Kreditkarte o.dgl. zum Bezahlen der Speisen eingeworfen bzw. eingesteckt werden.

Die im Vorratsschrank 11 vorzugsweise unter Tiefkühltemperatur gehaltenen Speisen werden in den Ausgabeschrank 12 überführt, dort ggf. mittels eines Mikrowellenherdes erhitzt und über einen Ausgabeschacht 21 in Richtung eines Pfeiles 22 an den Benutzer ausgegeben.

Man erkennt in Fig. 1 ferner, daß der Vorratsschrank 11 in der dem Ausgabeschrank 12 zuweisenden Seite mit einer Öffnung 26 versehen ist, die von einem jalousieartigen Rollschieber 24 ausgefüllt und bis auf eine Übergabeöffnung 27 verschlossen ist. Durch die in der Höhe verfahrbare Übergabeöffnung 27 kann eine Ebene des Vorratsschranks 11 ausgewählt werden, aus der dann eine Speisenschale 28 in Richtung eines Pfeiles 29 in den Ausgabeschrank 12 überführt wird. Die der Seitenwand 25 des Vorratsschranks 11 gegenüberliegende Seitenwand 30 des Ausgabeschranks 12 ist hierzu mit einer der Öffung 26 entsprechenden Öffnung versehen.

In den Fig. 2 und 3 weist der Ofen 40, beispielsweise ein Mikrowellenofen, ein etwa quaderförmiges Gehäuse 41 auf. An eine erste Seitenwand 42 schließt sich über eine Ecke eine zweite Wand 43 an, wobei in den Wänden 42, 43 eine Einbringöffnung 44 bzw. eine Entnahmeöffnung 45 angeordnet sind. Die Einbringöffnung 44 kann mit einer ersten Tür 46 verschlossen bzw. geöffnet werden, und in entsprechender Weise ist an der Entnahmeöffnung 45 eine zweite Tür 47 vorgesehen. Beide Türen 46, 47 sind als einstückiges Winkelteil 48 ausgebildet.

Im geöffneten, in Fig. 3 dargestellten Betriebszustand kann über eine erste Fördereinrichtung 49 in Richtung des Pfeiles 29 eine Speisenschale 28 in das Innere des Ofens 40 - durch die Einbringöffnung 44 hindurchgebracht werden.

Ist die Speisenschale 28 in die in Fig. 2 dargestellte Position im Ofen 40 gebracht worden, schließen sich in der Darstellung gemäß Fig. 3 die Türen 46, 47 gemeinsam wieder nach unten und der Ofen 40 kann beheizt werden. Ist die Speise in der Speisenschale 28 auf die vorbestimmte Temperatur erwärmt worden, werden die Türen 46, 47 in der Darstellung gemäß Fig. 3 wieder nach oben verfahren und die Speisenschale 28 kann über eine zweite Fördereinrichtung 50 in Richtung des Pfeiles 22 durch die Entnahmeöffnung 45 hindurch aus dem Ofen 40 entnommen werden.

In Fig. 3 ist als Beispiel dargestellt, daß das Winkelteil 48 im Bereich der gemeinsamen Kante der Türen 46, 47 mit einem Fortsatz in Gestalt eines Winkels 51 versehen werden kann, an dem eine an sich bekannte magnetische oder pneumatische oder elektromagnetische Betätigungseinrichtung angreifen kann, um das Winkelteil 48 in Richtung des in Fig. 3 eingezeichneten Doppelpfeiles 52 nach oben oder unten zu bewegen.

In den Fig. 4a und 4b ist der quaderförmige Ofen 40 noch einmal in einer geöffneten Draufsicht bzw. Seitenansicht dargestellt. Man erkennt, daß sich im Inneren des Ofens 40 ein Drehteller 60 befindet, der auf einem vertikalen Drehantrieb 61 um seine Hochachse drehbar angeordnet ist. Hierzu ist eine vertikale Welle 62 an ihrem oberen Ende mit einem Verbindungsteil 63 versehen. Von dem Verbindungsteil 63 stehen nach oben kammartig ein Mittelsteg 64 sowie seitlich parallel mit Abstand daneben zwei Seitenstege 65, 66 ab. Zwischen den Stegen 64, 65, 66 sind dadurch radiale Ausnehmungen 68, 69 gebildet. Die Welle 62 mit Verbindungsteil 63 und Stegen 64, 65, 66 dreht sich, wie mit einem Pfeil 67 angedeutet, um eine Hochachse.

Die erste Fördereinrichtung 49 weist einen Schieber auf, der einen im wesentlichen raumfesten Stator 70 und zwei teleskopartige Halter 71, 72 umfaßt. Die Halter 71, 72 laufen bevorzugt seitlich unmittelbar neben dem Stator 70 und können nach Art von Teleskopauszügen, wie man sie von Schubladen her kennt, ausgebildet sein. Die Halter 71, 72 stehen an ihrer Oberseite etwas über die Oberseite des Stators 70 über. Eine Speisenschale 28, die auf die teleskopartigen Halter 71, 72 aufgesetzt wurde, kann daher mit den Haltern 71, 72 gegenüber dem Stator 70 verfahren werden.

In Fig. 5 ist dargestellt, wie eine Speisenschale 28 mittels der ersten Fördereinrichtung 49 in den Ofen 40 hineingefahren werden kann. Nach Wegfahren des Winkelteils 48, wie in Fig. 3 gezeigt, können die Halter 71, 72 mit der darauf aufliegenden Speisenschale 28 durch die Einbringöffnung 44 in das Innere des Ofens 40 hineinfahren. Die Halter 71, 72 laufen dabei in den Ausnehmungen 68, 69 zwischen den Stegen 64, 65, 66. Es versteht sich, daß die erste Fördereinrichtung 49 während des Einfahrens der Speisenschale 28 in den Ofen 40 in der Höhe so eingestellt wird, daß die Unterseite der Speisenschale 28 sich über der Oberkante der Stege 64, 65, 66 befindet.

Wenn die Speisenschale 28 die in Fig. 5 strichpunktiert eingezeichnete Lage erreicht hat, wird die erste Fördereinrichtung 49 etwas nach unten abgesenkt, so daß die Speisenschale 28 nun oben auf den Stegen 64, 65, 66 aufsitzt und die Halter 71, 72 wieder zum Stator 70 hin eingezogen werden können.

Das Winkelteil 48 mit den Türen 46, 47 wird nun wieder nach unten abgesenkt und der Ofen 40 wird eingeschaltet. Während des Aufheizvorganges der Speise wird der Drehteller 60 in Rotation versetzt, so daß verbleibende Inhomogenitäten der Wärmeverteilung ausgemittelt werden.

Ist die Speise hinreichend erwärmt, wird der Drehteller 60 in die in Fig. 6 eingezeichnete Stellung gefahren, in der die Speisenschale 28 eine um 90° verdrehte Stellung gegenüber der Einfahrstellung nach Fig. 5 aufweist.

Durch eine Öffnung 64 im rückwärtigen Gehäuseteil des Ofens 40 kann nun eine zweite Fördereinrichtung 50a hindurchgreifen und in Richtung eines Pfeiles 73 die Speisenschale 28 nach vorne in Richtung des Pfeiles 22 aus dem Ofen 40 herausschieben, wie dies beispielhaft nachstehend anhand von Fig. 7 erläutert wird.

Man erkennt in Fig. 7 die Einbringöffnung 44, durch die hindurch die Speisenschale 28 in eine in Fig. 7 nicht dargestellten Art und Weise in eine Aufwärmposition 80 im Ofen 40 gebracht wurde, wie dies beispielhaft soeben zu den Fig. 4 bis 6 geschildert wurde. Nach dem Erwärmen der Speisenschale 28 gelangt diese unter der Wirkung der zweiten Fördereinrichtung 50a an ein vorderes Ende 81, nachdem sie die Entnahmeöffnung 45 des Ofens 40 passiert hat.

Vom vorderen Ende 81 bewegt sich die Speisenschale 28 in Richtung des Pfeiles 22 auf eine als Rutsche ausgebildete Ausgabeposition 82, die vorne durch einen Anschlag 83 begrenzt ist.

Der Anschlag 83 befindet sich vorzugsweise in einer Flucht mit einer Vorderwand 84 des Ausgabeschranks 12 und die Öffnung des dadurch realisierten Ausgabeschachts 21 ist mittels einer senkrecht verfahrbaren Schiebetür 85 verschließbar, die in Richtung eines Doppelpfeiles 86 bewegt werden kann.

Um die Speisenschale 28 von der Aufwärmposition 80 zum vorderen Ende 81 bewegen zu können, ist an dem dem vorderen Ende 81 gegenüberliegenden Ende eine erste Kraftfahrzeug-Motorantenne 87 angeordnet, die so ausgerichtet und dimensioniert ist, daß ihr Teleskop 88 im wesentlichen die gesamte Länge des Bodens des Ofens 40 in Bewegungsrichtung der Speisenschale 28 überfahren kann,

Mit Hilfe der ersten Kraftfahrzeug-Motorantenne 87 ist es daher möglich, eine Speisenschale 28 aus der Aufwärmposition 80 in die Ausgabeposition 82 zu schieben, zu welchem Zwecke die mit der Klappe 75 verschließbare Öffnung 74 in der Wand des Ofens 40 vorgesehen ist. Die Klappe 75 ist während des Aufwärmens der Speise zweckmäßigerweise geschlossen.

Die erste Kraftfahrzeug-Motorantenne 87 kann in einfacher Weise durch elektrische Steuersignal betätigt werden, um den vorstehend erläuterten Bewegungsablauf zu realisieren.

Zum senkrechten Verfahren der Schiebetür 85 in Richtung des Doppelpfeiles 86 ist eine zweite Kraftfahrzeug-Motorantenne 90 an der Innenseite der Vorderwand 84 vorgesehen, deren Teleskop 91 mit der Schiebetür 85 verbunden ist, so daß, ebenfalls mit Hilfe einfacher elektrischer Steuersignale, die Schiebetür 85 in Richtung des Doppelpfeiles 86 verschoben werden kann.

Um die verschiedenen indizierten Positionen oder Endlagen der Teleskope 88 bzw. 91 zu erkennen, können an sich bekannte Positions- oder Endschalter verwendet werden, wie sie in manchen Motorantennen bereits bauseitig enthalten sind, um den Antennenantrieb bei Erreichen einer Endposition abzuschalten.

Beim Ausführungsbeispiel gemäß den Fig. 8 und 9 sind, um den Ofen 40 leicht aus dem Speisenautomaten 10 entnehmbar zu machen, an der Unterseite des Ofens 40 Rollen 100, 101 angebracht, die in Schienen 102, 103 laufen.

Wie man besonders gut aus Fig. 9 erkennen kann, sind die Schienen 102, 103 in einer Richtung angeordnet, die senkrecht zur Förderrichtung der Speisenschale 28 verläuft.

In einer Wand 104 des Speisenautomaten 10 ist eine schwenkbare Tür 105 angeordnet, die eine Öffnung 107 in der Wand 104 verschließt. Wie man aus Fig. 9 erkennen kann, kann mittels der Rollen 100, 101 und der Schienen 102, 103 der Ofen 40 in Richtung eines Pfeiles 106 durch die Öffnung 107 aus dem Speisenautomaten 10 entnommen werden.

Es versteht sich, daß im Rahmen der vorliegenden Erfindung auch zahlreiche Varianten denkbar sind, beispielsweise kann statt der Rollen 100, 101 in Schienen 102, 103 auch eine Gleitführung verwendet werden. Die Bewegungsrichtung des Ofens 40 wurde selbstverständlich nur im Hinblick auf das konkrete Ausführungsbeispiel so gewählt. Der Ofen 40 kann im übrigen aber auch in anderen Richtungen aus dem Speisenautomaten 10 entnommen werden, auch nach oben. Die genaue Bewegungsrichtung des Ofens 40 und die zweckmäßigsten Verschiebeelemente hängen davon ab, wie die Förderrichtung der Speisenschale 28 ist und wo welche Aggregate im Inneren des Speisenautomaten 10 angeordnet sind, die einer Bewegung des Ofens 40 im Wege stehen würden.

## Patentansprüche

l. Speisenautmat mit einem Vorratsschrank (11) für eine Mehrzahl gekühlter oder ungekühlter Speisen, mit einem quaderförmigen Ofen (40), bei dem eine Wand (42) mit einer Eingangstür (46) und eine andere Wand (43) mit einer Ausgangstür (47) zum Einbringen bzw. Entnehmen einer Speisenschale (28) versehen ist, und mit einer ersten Fördereinrichtung (49) zum Überführen der Speisenschalen (28) aus dem Vorratsschrank (11) durch die Eingangstür (46) in den Ofen (40) sowie einer zweiten Fördereinrichtung (50) zum Überführen der Speisenschalen (28) durch die Ausgangstür (47) in eine Ausgabeposition (82), dadurch gekennzeichnet, daß die Wände (42, 43) über eine Ecke des Ofens (40) aneinandergrenzen.

2. Speisenautomat nach Anspruch 1, dadurch gekennzeichnet, daß die Türen (46, 47) als die Ecke übergreifendes, beide Türen (46, 47) bildendes Winkelteil (48) ausgebildet sind.

3. Speisenautomat nach Anspruch 1 oder 2, dadurch gekennzeichnet, daß im Ofen (40) ein Drehteller (60) angeordnet ist, auf dem die Speisenschalen (28) mittels der ersten Fördereinrichtung (49) aufsetzbar und von dem die Speisenschalen (28) mittels der zweiten Fördereinrichtung (50) abnehmbar sind.

4. Speisenautomat nach Anspruch 3, dadurch gekennzeichnet, daß der Drehteller (60) radiale Ausnehmungen (68, 69) aufweist, in die teleskopartige Halter (71, 72) der ersten Fördereinrichtung (49) greifen.

5. Speisenautomat nach einem der Ansprüche 1 bis 4, dadurch gekennzeichnet, daß als zweite Fördereinrichtung (50) eine Kraftfahrzeug-Motorantenne (87) verwendet wird

6. Speisenautomat nach einem der Ansprüche 1 bis 5, dadurch gekennzeichnet, daß der Ofen (40) verschiebbar und durch eine Öffnung (107) in einer Wand (104) des Speisenautomaten (10) aus diesem entnehmbar ist.

7. Speisenautomat nach Anspruch 6, dadurch gekennzeichnet, daß der Ofen (40) auf Rollen (100, 101) läuft.

8. Speisenautomat nach einem der Ansprüche 6 oder 7, dadurch gekennzeichnet, daß der Ofen (40) in einer ersten Richtung quer zu einer zweiten Richtung verschiebbar ist, in der die Speisen aus dem Ofen (40) ausgegeben werden.
